# EUROPÄISCHE PATENTSCHRIFT

(11) **EP 3 887 224 B1**
(45) Veröffentlichungstag und Bekanntmachung des Hinweises auf die Patenterteilung: **08.01.2025**
(21) Anmeldenummer: 19813468.6
(22) Anmeldetag: 28.11.2019
(51) Int. Cl.: B61L 29/22, B61L 1/16

(54) **FESTSTELLUNG DER BEWEGUNG EINES SCHIENENFAHRZEUGS**
DETECTING THE MOVEMENT OF A RAIL VEHICLE
RELEVÉ DU DÉPLACEMENT D'UN VÉHICULE SUR RAILS

(30) Priorität: 30.11.2018 DE 102018130590; 04.11.2019 DE 102019129663
(43) Veröffentlichungstag der Anmeldung: 06.10.2021
(73) Patentinhaber: Bayerische Motoren Werke Aktiengesellschaft, 80788 München (DE)
(72) Erfinder: CLAUER, Dana, 80639 München (DE); PRUEGLMEIER, Marco, 80637 München (DE); IRRENHAUSER, Thomas, 80797 München (DE); WUDDI, Philipp, 94363 Oberschneiding (DE)
(86) Internationale Anmeldenummer: PCT/EP2019/082994
(87) Internationale Veröffentlichungsnummer: WO 2020/109517

(56) Entgegenhaltungen:
- EP-A1- 3 275 764
- KR-B1- 100 661 264

## Beschreibung

Die Erfindung betrifft insbesondere ein Verfahren zur Feststellung der Bewegung eines Schienenfahrzeugs, insbesondere ein Güter- oder Personenzug, in der Warnzone eines Bahnübergangs, gemäß dem Oberbegriff des Anspruchs 1.

Wenn sich Schienen und Straßen kreuzen, werden Sicherheitsmaßnahmen vorgesehen, um schwere Unfälle zu verhindern. Dies sind in der Regel Lichtzeichen und häufig auch Schranken, die sich absenken, während ein Zug durchfährt. Diese Schranken erhalten das Signal zum Absenken entweder von einem Eisenbahnbediensteten oder von einem Sensor, der einen Zug erkennt.

Verschiedene Arten von Sensoren sind in der Lage einen Zug zu erkennen und ein entsprechendes Signal abzugeben. Um die geringsten Schließzeiten des Bahnübergangs zu erreichen, hat sich der sogenannte Achszähler durchgesetzt, vgl. DE 26 43 425 B1.

Das Umfeld beziehungsweise die Bereiche eines Bahnübergangs werden üblicherweise in unterschiedliche Zonen eingeteilt. Ein Zug kommt - unabhängig von der Fahrtrichtung - von der sogenannten unbedenklichen Zone und fährt in die sogenannte Warnzone. Mit Erreichen der Warnzone erhält der Bahnübergang ein Signal und schließt die Schranke. Am Übergangspunkt zwischen der unbedenklichen Zone und der Warnzone erfasst ein Sensor das Achsmuster des Zuges sowie die Anzahl der Achsen des Zuges. Der Zug fährt durch die Warnzone an deren Ende sich die sogenannte Schutzzone anschließt. Die Schutzzone liegt kurz vor und kurz hinter dem Kreuzungspunkt zwischen Gleis und Straße, dem eigentlichen Bahnübergang. Nach dem Durchqueren des Kreuzungspunkts beziehungsweise des eigentlichen Bahnübergangs fährt der Zug von der Schutzzone in die sich anschließende weitere Warnzone. An die weitere Warnzone schließt sich die weitere unbedenkliche Zone an. Am Übergang zwischen der weiteren beziehungsweise zweiten Warnzone und der weiteren beziehungsweise zweiten unbedenklichen Zone erfasst ein weiterer, zweiter Sensor ebenfalls das Achsmuster bei der Ausfahrt in die unbedenkliche Zone. Überfährt die letzte Achse des Zuges den zweiten Sensor, wird der Bahnübergang freigegeben und die Schranke öffnet sich.

Dieses bekannte System kann die Zeitpunkte zum Öffnen und Schließen des Bahnübergangs ausreichend genau bestimmen, um den Verkehrsfluss möglichst kurz zu behindern.

EP 3 275 764 A1 offenbart ein Zugleitsystem zum Überwachen mindestens eines Teilschienennetzes und von schienengebundenen Fahrzeugen sowie zum Überwachen und Ansteuern von mindestens zwei schaltbaren Streckenelementen, insbesondere Weichen, des Teilschienennetzes.

KR 100 661 264 B1 offenbart einen Bahnübergang, der eine Thermobildkamera aufweist, um Objekte zu erkennen, die den Bahnübergang überqueren.

Es gibt jedoch baulich und betrieblich bedingte Sonderfälle, in denen das bekannte System nicht optimal funktioniert, insbesondere wenn auf einem Werksgelände das Be- und Entladen eines Zuges beziehungsweise von dessen Waggons erforderlich ist.

Bei solchen Sonderfällen wird innerhalb der Warnzone des Bahnübergangs gehalten und teilweise werden die Waggons umgekuppelt, rangiert oder zum Warten abgestellt. Aktuell werden diese Kreuzungen von Staplerfahrern und anderen Werksangehörigen auf Sicht befahren.

Autonome Fahrzeuge, die nicht auf Sicht fahren können, können an solchen Bahn-übergängen nicht eingesetzt werden. Verwendete man das bekannte System mit Achszähler, wären die Schließzeiten sehr lang, weil die Schranke sich nicht wieder öffnet wenn der Zug in der Warnzone steht. Die Schranke öffnet sich erst wieder, wenn der Zug die Warnzone verlässt.

Daher besteht ein Bedarf nach einem verbesserten, insbesondere flexiblerem, Verfahren zur Sicherung eines Bahnübergangs

Aufgabe der Erfindung ist insbesondere ein Verfahren anzugeben bei dem die Straße eines Bahnübergangs nur dann kurzzeitig gesichert wird, wenn es wirklich erforderlich ist.

Diese Aufgabe wird durch ein Verfahren nach dem unabhängigen Patentanspruch gelöst. Vorteilhafte Ausgestaltungen der Erfindung sind Gegenstand der abhängigen Patentansprüche.

Die Erfindung geht aus von einem Verfahren zur Feststellung der Bewegung eines Schienenfahrzeugs, insbesondere ein Güter- oder Personenzug, in der Warnzone eines Bahnübergangs.

Erfindungsgemäß sind die folgenden Schritte vorgesehen:
- die Temperatur in der Warnzone des Bahnübergangs oder in einem Teilbereich der Warnzone wird zu einem ersten Zeitpunkt bestimmt,
- die Temperatur in der Warnzone des Bahnübergangs oder in einem Teilbereich der Warnzone wird zu einem späteren zweiten Zeitpunkt bestimmt,
- die Temperatur zu dem ersten Zeitpunkt wird mit der Temperatur zu dem zweiten Zeitpunkt verglichen,
- zeigt der Vergleich, dass die Temperatur zu dem späteren zweiten Zeitpunkt höher ist als zu dem ersten Zeitpunkt wird ein Warnsignal von einer Bahnübergangssicherungsvorrichtung ausgegeben, und
- die Bahnübergangssicherungsvorrichtung veranlasst die Sperrung des Bahnübergangs durch einen Sperrhinweis und/oder einer physischen Sperre

Das erfindungsgemäße Verfahren ermöglicht insbesondere geringere Schließzeiten in den Fällen, in denen ein Zug in der Warnzone halten muss. Das Losfahren des Zuges wird zuverlässig erkannt und nicht nur beispielsweise das Einfahren in die Schutzzone. Die Schranken des Bahnübergangs werden nur falls wirklich notwendig und zudem sogar noch frühzeitig geschlossen. Ein deutlich höherer Verkehrsfluss über die Straße des Bahnübergangs wird erreicht.

Entsprechend des erfindungsgemäßen Verfahrens ist vorgesehen, dass die Bestimmung der Temperatur zu dem ersten Zeitpunkt erst nach einem vorbestimmten ersten Zeitraum nach dem Einfahren des Schienenfahrzeugs in die Warnzone vorgenommen wird.

Hierdurch wird erreicht, dass das erfindungsgemäße Verfahren nur dann zum Einsatz kommt, wenn es auch wirklich erforderlich ist, nämlich bei einem längeren Aufenthalt des Zugs in der Warnzone.

Bei einer Ausführungsform des erfindungsgemäßen Verfahrens ist vorgesehen, dass die Bahnübergangssicherungsvorrichtung die Aufhebung der Sperrung des Bahnübergangs veranlasst, wenn sich das Schienenfahrzeug länger als einen vorbestimmten zweiten Zeitraum nach seiner Einfahrt in die Warnzone in der Warnzone aufhält.

Diese Maßnahme ermöglicht es den Bahnübergang rasch wieder freigeben zu können, wenn erkennbar ist, dass der Zug einen längeren Aufenthalt in der Warnzone hat.

Entsprechend einer Ausgestaltung des erfindungsgemäßen Verfahrens ist vorgesehen, dass die Bahnübergangssicherungsvorrichtung die von einem ersten Achszähler bei der Einfahrt in die Warnzone ermittelte Achsenzahl des Schienenfahrzeugs empfängt. Die Bahnübergangssicherungsvorrichtung empfängt die von einem zweiten Achszähler bei der Ausfahrt aus der Warnzone ermittelte Achsenzahl des Schienenfahrzeugs, und die Bahnübergangssicherungsvorrichtung vergleicht die von dem ersten und dem zweiten Achszähler ermittelte Achsenzahl miteinander. Die Bahnübergangssicherungsvorrichtung speichert die von dem zweiten Achszähler ermittelte Achsenzahl, wenn die zweite Achsenzahl von der ersten Achsenzahl abweicht.

Aufgrund dieser erfindungsgemäßen Maßnahme lässt sie erkennen, dass sich die Achsenzahl des Zuges verändert hat, insbesondere wenn ein oder mehrere Waggons in der Warnzone an- und/oder abgekoppelt worden sind. Hierdurch können Fehlalarme durch unterschiedliche Achsenzahlen beim Ein- und Ausfahren verhindert werden.

Entsprechend einer bevorzugten Ausführungsform des erfindungsgemäßen Verfahrens ist vorgesehen, dass die Bestimmung der ersten und der zweiten Temperatur durch ein oder mehrere Wärme- beziehungsweise Temperaturerfassungsvorrichtungen vorgenommen wird, die entlang der Warnzone des Bahnübergangs, vorzugsweise stationär, angeordnet sind.

Diese Maßnahmen ermöglichen eine weitgehend lückenlose Erfassung des Losfahrens eines Zugs in der Warnzone.

Bei einer Ausgestaltung des erfindungsgemäßen Verfahrens ist vorgesehen, dass der Vergleich der Temperatur zu dem ersten Zeitpunkt mit der Temperatur zu dem zweiten Zeitpunkt auf der Basis der Temperaturmessung durch die gleiche Wärmeerfassungsvorrichtung vorgenommen wird.

Hierdurch werden Messfehler durch Messungen an unterschiedlichen Stellen vermieden. Es kann jedoch zweckmäßig sein Messwerte von einer Wärmeerfassungsvorrichtung an die nächste Wärmeerfassungsvorrichtung oder ein oder mehrere weitere Wärmeerfassungsvorrichtungen weiterzugeben.

Entsprechend einer bevorzugten Ausführungsform des erfindungsgemäßen Verfahrens ist vorgesehen, dass die mindestens eine Wärmeerfassungsvorrichtung beziehungsweise mindestens eine Temperaturmessvorrichtung durch eine Wärmebildkamera und/oder einem Infrarotsensor gebildet wird.

Durch die Verwendung einer Wärmebildkamera als Wärmeerfassungsvorrichtung wird die Zuverlässigkeit des erfindungsgemäßen Verfahrens zur Erkennung eines losfahrenden Zuges weiter erhöht.

Entsprechend einer bevorzugten Ausgestaltung des erfindungsgemäßen Verfahrens ist vorgesehen, dass zu dem ersten und dem zweiten Zeitpunkt die Abgastemperatur des Schienenfahrzeugs für den Temperaturvergleich gemessen wird, insbesondere für eine Diesellok.

Auch diese erfindungsgemäße Maßnahme ist geeignet die Zuverlässigkeit des erfindungsgemäßen Verfahrens zur Erkennung eines losfahrenden Zuges deutlich weiter zu erhöhen.

Entsprechend einer bevorzugten Ausführungsform des erfindungsgemäßen Verfahrens ist vorgesehen, dass Verfahren ein Übermitteln der vorgehaltenen Achsenzahl an einen weiteren Gleisabschnitt aufweist.

Hierdurch wird der Vorteil erreicht, dass weitere Gleisabschnitte über die Länge des Zuges beziehungsweise Schienenfahrzeuges entsprechend informiert werden können, so das diese weiteren Gleisabschnitte, wie beispielsweise ein weiterer Bahnübergang oder eine Werksausfahrt, über die Zuglänge und damit über eine Sperrdauer informiert werden können.

Weiter schlägt die Erfindung eine Bahnübergangssicherungsvorrichtung zur Feststellung der Bewegung eines Schienenfahrzeugs in der Warnzone eines Bahnübergangs vor. Die Bahnübergangssicherungsvorrichtung zeichnet sich vorteilhaft durch die Ausführung eines erfindungsgemäßen Verfahrens aus.

Ferner schlägt die Erfindung einen Bahnübergang mit einer Bahnübergangssicherungsvorrichtung zur Feststellung der Bewegung eines Schienenfahrzeugs in der Warnzone eines Bahnübergangs vor. Der Bahnübergang zeichnet sich ebenfalls vorteilhaft durch die Ausführung eines erfindungsgemäßen Verfahrens aus.

Schließlich schlägt die Erfindung ein Computerprogrammprodukt zur Steuerung mindestens eines Prozessors vor, der den Ablauf mindestens eines Schritts eines erfindungsgemäßen Verfahrens bewirkt.

Die Erfindung wird nachfolgend eingehender an Hand der Figuren erläutert werden. In diesen zeigen:
Fig. 1 eine schematische Darstellung eines vorgeschlagenen Verfahrens gemäß einer beispielhaften Ausgestaltung der Erfindung;
Fig. 2 eine schematische Darstellung eines vorgeschlagenen Verfahrens gemäß einer weiteren beispielhaften Ausgestaltung der Erfindung;
Fig. 3 eine schematische Darstellung eines vorgeschlagenen Verfahrens gemäß einer weiteren beispielhaften Ausgestaltung der Erfindung;
Fig. 4 eine schematische Darstellung einer vorgeschlagenen Vorrichtung gemäß einer weiteren beispielhaften Ausgestaltung der Erfindung; und
Fig. 5 eine schematische Darstellung eines vorgeschlagenen Bahnübergangs gemäß einer weiteren beispielhaften Ausgestaltung der Erfindung.

Fig. 1 zeigt eine schematische Darstellung eines vorgeschlagenen Verfahrens gemäß einer beispielhaften Ausgestaltung der Erfindung.

Dabei zeigt Fig. 1 eine schematische Darstellung eines Verfahrens zur Feststellung einer Bewegung eines Schienenfahrzeugs, insbesondere ein Güter- oder Personenzug, in einer Warnzone 120 eines Bahnübergangs 100, dadurch gekennzeichnet, dass das Verfahren aufweist: Bestimmen 10 einer ersten Temperatur 210 in der Warnzone 120 des Bahnübergangs 100 oder in einem Teilbereich der Warnzone 120 zu einem ersten Zweitpunkt. Bestimmen 20 einer zweiten Temperatur 220 in der Warnzone 120 des Bahnübergangs 100 oder in einem Teilbereich der Warnzone 120 zu einem zweiten Zweitpunkt. Dabei liegt der erste Zeitpunkt zeitlich vor dem zweiten Zeitpunkt. Vergleichen 30 der ersten Temperatur 210 mit der zweiten Temperatur 220. Zeigt der Vergleich, dass die zweite Temperatur 220 höher ist als die erste Temperatur 210, weist das Verfahren ein Ausgeben 35 eines Warnsignals 160 und ein Veranlassen 37 einer Sperrung des Bahnübergangs 100 auf.

Beispielsweise kann die Bestimmung der ersten Temperatur 210 zu dem ersten Zeitpunkt erst nach einem vorbestimmten ersten Zeitraum nach dem Einfahren des Schienenfahrzeugs in die Warnzone 120 vorgenommen werden.

Dies kann der Vorteil aufweisen, dass Relevanz der Messergebnisse erhöht werden kann. Dadurch kann sich der Vorteil ergeben, dass die Zuverlässigkeit des Verfahrens beziehungsweise der Bahnübergangssicherungsvorrichtung erhöht werden kann.

Fig. 2 zeigt eine schematische Darstellung eines vorgeschlagenen Verfahrens gemäß einer weiteren beispielhaften Ausgestaltung der Erfindung.

Dabei zeigt Fig. 2 eine schematische Darstellung des Verfahrens auf, wobei das Verfahren ferner aufweist: Veranlassen 40 eines Aufhebens der Sperrung des Bahnübergangs 100 veranlasst, wenn sich das Schienenfahrzeug länger als einen vorbestimmten zweiten Zeitraum nach seiner Einfahrt in die Warnzone 120 in der Warnzone 120 aufhält.

Fig. 3 zeigt eine schematische Darstellung eines vorgeschlagenen Verfahrens gemäß einer weiteren beispielhaften Ausgestaltung der Erfindung.

Dabei zeigt Fig. 3 eine schematische Darstellung des Verfahrens auf, wobei das Verfahren ferner aufweist: Ermitteln 50 einer ersten Achsenzahl 230 bei einer Einfahrt des Schienenfahrzugs in die Warnzone 120. Ermitteln 60 einer zweiten Achsenzahl 240 bei einer Ausfahrt des Schienenfahrzeugs aus der Warnzone 120. Vergleichen 70 der ersten mit der zweiten Achsenzahl 230, 240 miteinander. Und falls die zweite Achsenzahl 240 von der ersten Achsenzahl 230 abweicht: Vorhalten 75 der zweiten Achsenzahl 240. Und falls die zweite Achsenzahl 240 von der ersten Achsenzahl 230 nicht abweicht: Vorhalten 77 der ersten Achsenzahl 230.

Beispielsweise kann das Veranlassen 37 der Sperrung des Bahnübergangs 100 und/oder eine zeitliche Dauer des vorbestimmten zweiten Zeitraums basierend auf der vorgehaltenen Achsenzahl 230, 240 erfolgen.

Die kann den Vorteil aufweisen, dass die Sperrung des Bahnübergangs 100 effektiver vorgenommen kann, somit also die Dauer der Sperrung adäquater gewählt werden kann.

Den Figuren 1 bis 3 sind nachfolgende Ausführungsbeispiele gemeinsam.

Beispielsweise kann die Bestimmung der ersten und der zweiten Temperatur 210, 220 durch ein oder mehrere Wärme- beziehungsweise Temperaturerfassungsvorrichtungen vorgenommen werden, die entlang der Warnzone 120 des Bahnübergangs 100, vorzugsweise stationär, angeordnet sind.

Dies kann den Vorteil aufweisen, dass speziell für solche Messungen vorgesehene Vorrichtungen zur Temperaturerfassung eingesetzt werden können. Dadurch können Kosten gesenkt werden. Ferner kann dadurch auch die Zuverlässigkeit des Verfahrens beziehungsweise der Bahnübergangssicherungsvorrichtung erhöht werden.

Beispielsweise kann der Vergleich 30 der Temperatur 210 zu dem ersten Zeitpunkt mit der Temperatur 220 zu dem zweiten Zeitpunkt auf der Basis der Temperaturmessung durch die gleiche Wärmeerfassungsvorrichtung vorgenommen werden.

Dies kann den Vorteil aufweisen, dass dadurch die Zuverlässigkeit des Verfahrens beziehungsweise der Bahnübergangssicherungsvorrichtung weiter erhöht werden kann. Denn beispielsweise können dadurch Fehlertoleranzen bei der Temperaturmessung minimiert oder sogar eliminiert werden.

Beispielsweise kann die mindestens eine Wärmeerfassungsvorrichtung beziehungsweise mindestens eine Temperaturmessvorrichtung durch eine Wärmebildkamera und/oder einem Infrarotsensor gebildet werden.

Dies kann den Vorteil aufweisen, dass gängige Vorrichtungen zur Temperaturerfassung eingesetzt werden können. Dadurch können Kosten gesenkt werden. Ferner kann dadurch auch die Zuverlässigkeit des Verfahrens beziehungsweise der Bahnübergangssicherungsvorrichtung erhöht werden.

Beispielsweise kann zu dem ersten und dem zweiten Zeitpunkt die Abgastemperatur des Schienenfahrzeugs für den Temperaturvergleich 30 gemessen werden, wobei das Schienenfahrzeug insbesondere eine Diesellok aufweist.

In dem Fall, dass das Schienenfahrzeug eines Diesellok aufweist, kann die zweite Temperatur indikativ sein, für ein Bevorstehen eines Anfahrens des Schienenfahrzeuges. In dem Fall kann davon ausgegangen sein, dass das Schienenfahrzeug demnächst - oder auch in einem vorbestimmten Zeitraum - Fahrt aufnehmen wird und die Warnzone verlassen wird.

Dies kann den Vorteil aufweisen, dass dadurch die Zuverlässigkeit des Verfahrens beziehungsweise der Bahnübergangssicherungsvorrichtung erhöht werden.

Beispielsweise kann das Ausgeben 35 des Warnsignals und das Veranlassen 37 der Sperrung des Bahnübergangs 100 erfolgen, falls der Vergleich 30 zeigt, dass die zweite Temperatur 220 um einen Schwellwert höher ist als die erste Temperatur 210. Solch ein Schwellwert kann den Vorteil aufweisen, dass geringe Temperaturabweichungen, die für ein Bevorstehen einer Anfahrt des Schienenfahrzeuges nicht indikativ sind, vernachlässigt werden können und somit die Zuverlässigkeit der Sperrung des Bahnübergangs noch weiter erhöht werden kann. Dabei kann der Schwellwert vorgegeben sein. Der Schwellwert kann darüber hinaus auch individuell vom Schienenfahrzeug abhängig sein. Beispielsweise kann der Schwellwert vom Typ der Lok des Schienenfahrzeuges abhängig sein.

Beispielsweise kann das Veranlassen 37 der Sperrung des Bahnübergangs 100 physisch und/oder virtuell erfolgen.

Eine physische Sperrung des Bahnübergangs 100 kann dabei den Vorteil aufweisen, dass eine sichere Sperrung des Bahnübergangs vorgenommen werden kann.

Eine virtuelle Sperrung des Bahnübergangs 100 kann dabei den Vorteil aufweisen, dass die Sperrung kosteneffizient vorgenommen werden kann, indem die virtuelle

Sperrung beispielsweise als Sperrinformation an systemeigene Vorrichtungen von autonomen Kraftfahrzeugen gesendet werden kann. Dadurch können die Kosten einer physischen Sperre vermieden werden. Dies kann dabei erfolgen, ohne die Zuverlässigkeit der Bahnübergangssperre signifikant negativ zu beeinflussen.

Werden beide Sperrarten parallel zueinander verwendet, so kann die Zuverlässigkeit der Bahnübergangssperre noch weiter erhöht werden. Dies kann beispielsweise dadurch gegeben sein, dass dadurch eine Redundanz der Sperrung des Bahnübergangs 100 vorliegt.

Beispielsweise kann das Veranlassen 37 der Sperrung des Bahnübergangs 100 mittels eines Lichtzeichens, einer Bahnschranke und/oder einer Sperrinformation an ein in einer Nähe des Bahnübergangs 100 befindlichen Kraftfahrzeuges erfolgen.

Die Sperrinformation kann somit an ein Kraftfahrzeug beziehungsweise eine Computervorrichtung des Kraftfahrzeuges gesendet werden. Dies kann beispielsweise mittels einer drahtlosen Kommunikation erfolgen, wie beispielsweise mittels UMTS, WLAN, 4G, 5G, MANET, VANET, Car2X und dergleichen.

Die Sperrung des Bahnübergangs 100 mittels Lichtzeichen oder Bahnschranken kann den Vorteil aufweisen, dass gängige Vorrichtungen zur Sperrung des Bahnübergangs 100 eingesetzt werden können. Dadurch können Kosten gesenkt werden. Ferner kann dadurch auch die Zuverlässigkeit des Verfahrens beziehungsweise der Bahnübergangssicherungsvorrichtung erhöht werden.

Die Sperrung des Bahnübergangs 100 mittels einer Sperrinformation kann den Vorteil aufweisen, dass autonom fahrende Kraftfahrzeuge effektiv und sicher gesteuert werden können, ohne dass es einer kostenintensiveren physischen Bahnsperre bedarf.

Fig. 4 zeigt eine schematische Darstellung einer vorgeschlagenen Vorrichtung gemäß einer weiteren beispielhaften Ausgestaltung der Erfindung.

Dabei zeigt Fig. 4 eine schematische Darstellung einer Bahnübergangssicherungsvorrichtung zur Feststellung einer Bewegung eines Schienenfahrzeugs in einer Warnzone 120 eines Bahnübergangs 100. Dabei ist die Bahnübergangssicherungsvorrichtung dazu eingerichtet, ein erfindungsgemäßes Verfahren auszuführen.

In Fig. 4a weist die Bahnübergangssicherungsvorrichtung 200 lediglich die Wärmebeziehungsweise Temperaturerfassungsvorrichtung(en) zur Messung der ersten Temperatur 210 und der zweiten Temperatur 200 auf. Zur Messung der beiden Temperaturen können dabei eine oder auch mehrere Temperaturerfassungsvorrichtungen eingesetzt werden.

In Fig. 4b weist die Bahnübergangssicherungsvorrichtung 200 hingegen sowohl die Wärme- beziehungsweise Temperaturerfassungsvorrichtung(en) zur Messung der ersten Temperatur 210 und der zweiten Temperatur 200 auf, als auch die Vorrichtung(en) zur Messung der ersten Achsenzahl 230 und der zweiten Achsenzahl (240). Zur Messung der beiden Achsenzahlen können dabei eine oder auch mehrere Achsenzahlenerfassungsvorrichtungen eingesetzt werden.

Fig. 5 zeigt eine schematische Darstellung eines vorgeschlagenen Bahnübergangs gemäß einer weiteren beispielhaften Ausgestaltung der Erfindung.

Dabei zeigt Fig. 5 eine schematische Darstellung eines Bahnübergangs mit einer Bahnübergangssicherungsvorrichtung zur Feststellung einer Bewegung eines Schienenfahrzeugs in einer Warnzone 120 eines Bahnübergangs 100. Dabei ist der Bahnübergang dazu eingerichtet, ein erfindungsgemäßes Verfahren auszuführen.

### Bezugszeichen

- .10: Bestimmen der ersten Temperatur
- 20: Bestimmen der zweiten Temperatur
- 30: Vergleichen der ersten Temperatur mit der zweiten Temperatur
- 35: Ausgeben des Warnsignals
- 37: Veranlassen der Sperrung des Bahnübergangs
- 40: Veranlassen des Aufhebens der Sperrung des Bahnübergangs
- 50: Ermitteln der ersten Achsenzahl des Schienenfahrzeugs
- 60: Ermitteln der zweiten Achsenzahl des Schienenfahrzeugs
- 70: Vergleichen der ersten Achsenzahl mit der zweiten Achsenzahl
- 75: Vorhalten der ersten Achsenzahl
- 77: Vorhalten der zweiten Achsenzahl
- 100: Bahnübergang
- 110: Unbedenkliche Zone
- 120: Warnzone
- 130: Schutzzone
- 160: Warnsignal
- 200: Bahnübergangssicherungsvorrichtung
- 210: erste Temperatur
- 220: zweite Temperatur
- 230: erste Achsenzahl
- 240: zweite Achsenzahl

## Patentansprüche

1. Verfahren zur Feststellung einer Bewegung eines Schienenfahrzeugs, insbesondere ein Güter- oder Personenzug, in einer Warnzone (120) eines Bahnübergangs (100), **dadurch gekennzeichnet, dass** das Verfahren aufweist:
- Bestimmen (10) einer ersten Temperatur (210) in der Warnzone (120) des Bahnübergangs (100) oder in einem Teilbereich der Warnzone (120) zu einem ersten Zeitpunkt,
- wobei die Bestimmung der ersten Temperatur (210) zu dem ersten Zeitpunkt erst nach einem vorbestimmten ersten Zeitraum nach dem Einfahren des Schienenfahrzeugs in die Warnzone (120) vorgenommen wird,
- Bestimmen (20) einer zweiten Temperatur (220) in der Warnzone (120) des Bahnübergangs (100) oder in einem Teilbereich der Warnzone (120) zu einem zweiten Zeitpunkt, wobei der erste Zeitpunkt zeitlich vor dem zweiten Zeitpunkt liegt,
- Vergleichen (30) der ersten Temperatur (210) mit der zweiten Temperatur (220), und
- zeigt der Vergleich, dass die zweite Temperatur (220) höher ist als die erste Temperatur (210), weist das Verfahren ferner auf:
- Ausgeben (35) eines Warnsignals (160) , und
- Veranlassen (37) einer Sperrung des Bahnübergangs (100) .

2. Verfahren zur Feststellung der Bewegung eines Schienenfahrzeugs in der Warnzone (120) eines Bahnübergangs (100) nach Anspruch 1 oder 2, **dadurch gekennzeichnet, dass** das Verfahren ferner aufweist:
- Veranlassen (40) eines Aufhebens der Sperrung des Bahnübergangs (100) , wenn sich das Schienenfahrzeug länger als einen vorbestimmten zweiten Zeitraum nach seiner Einfahrt in die Warnzone (120) in der Warnzone (120) aufhält.

3. Verfahren zur Feststellung der Bewegung eines Schienenfahrzeugs in der Warnzone (120) eines Bahnübergangs (100) nach einem der Ansprüche 1 bis 3, **dadurch gekennzeichnet, dass** das Verfahren ferner aufweist:
- Ermitteln (50) einer ersten Achsenzahl (230) bei einer Einfahrt des Schienenfahrzugs in die Warnzone (120),
- Ermitteln (60) einer zweiten Achsenzahl (240) bei einer Ausfahrt des Schienenfahrzeugs aus der Warnzone (120), und
- Vergleichen (70) der ersten mit der zweiten Achsenzahl (230, 240) miteinander, und
- falls , die zweite Achsenzahl (240) von der ersten Achsenzahl (230) abweicht:
- Vorhalten (75) der zweiten Achsenzahl (240),
- ansonsten:
- Vorhalten (77) der ersten Achsenzahl (230).

4. Verfahren zur Feststellung der Bewegung eines Schienenfahrzeugs in der Warnzone (120) eines Bahnübergangs (100) nach Anspruch 4, **dadurch gekennzeichnet, dass** das Veranlassen (37) der Sperrung des Bahnübergangs (100) und/oder eine zeitliche Dauer des vorbestimmten zweiten Zeitraums basierend auf der vorgehaltenen Achsenzahl (230, 240) erfolgt.

5. Verfahren zur Feststellung der Bewegung eines Schienenfahrzeugs in der Warnzone (120) eines Bahnübergangs (100) nach einem der vorstehenden Ansprüche, **dadurch gekennzeichnet, dass** die Bestimmung der ersten und der zweiten Temperatur (210, 220) durch ein oder mehrere Wärmebeziehungsweise Temperaturerfassungsvorrichtungen vorgenommen wird, die entlang der Warnzone (120) des Bahnübergangs (100), vorzugsweise stationär, angeordnet sind.

6. Verfahren zur Feststellung der Bewegung eines Schienenfahrzeugs in der Warnzone (120) eines Bahnübergangs (100) nach einem der vorstehenden Ansprüche, **dadurch gekennzeichnet, dass** der Vergleich (30) der Temperatur (210) zu dem ersten Zeitpunkt mit der Temperatur (220) zu dem zweiten Zeitpunkt auf der Basis der Temperaturmessung durch die gleiche Wärmeerfassungsvorrichtung vorgenommen wird.

7. Verfahren zur Feststellung der Bewegung eines Schienenfahrzeugs in der Warnzone (120) eines Bahnübergangs (100) nach einem der vorstehenden Ansprüche, **dadurch gekennzeichnet, dass** die mindestens eine Wärmeerfassungsvorrichtung beziehungsweise mindestens eine Temperaturmessvorrichtung durch eine Wärmebildkamera und/oder einem Infrarotsensor gebildet wird.

8. Verfahren zur Feststellung der Bewegung eines Schienenfahrzeugs in der Warnzone (120) eines Bahnübergangs (100) nach einem der vorstehenden Ansprüche, **dadurch gekennzeichnet, dass** zu dem ersten und dem zweiten Zeitpunkt die Abgastemperatur des Schienenfahrzeugs für den Temperaturvergleich (30) gemessen wird, wobei das Schienenfahrzeug insbesondere eine Diesellok aufweist.

9. Verfahren zur Feststellung der Bewegung eines Schienenfahrzeugs in der Warnzone (120) eines Bahnübergangs (100) nach einem der vorstehenden Ansprüche, **dadurch gekennzeichnet, dass** das Ausgeben (35) des Warnsignals und das Veranlassen (37) der Sperrung des Bahnübergangs (100) erfolgt, falls der Vergleich (30) zeigt, dass die zweite Temperatur (220) um einen Schwellwert höher ist als die erste Temperatur (210).

10. Verfahren zur Feststellung der Bewegung eines Schienenfahrzeugs in der Warnzone (120) eines Bahnübergangs (100) nach einem der vorstehenden Ansprüche, **dadurch gekennzeichnet, dass** das Veranlassen (37) der Sperrung des Bahnübergangs (100) physisch und/oder virtuell erfolgt.

11. Verfahren zur Feststellung der Bewegung eines Schienenfahrzeugs in der Warnzone (120) eines Bahnübergangs (100) nach einem der vorstehenden Ansprüche, **dadurch gekennzeichnet, dass** das Veranlassen (37) der Sperrung des Bahnübergangs (100) erfolgt mittels eines Lichtzeichens, einer Bahnschranke und/oder einer Sperrinformation an ein in einer Nähe des Bahnübergangs (100) befindlichen Kraftfahrzeuges erfolgt.

12. Bahnübergangssicherungsvorrichtung (200) zur Feststellung einer Bewegung eines Schienenfahrzeugs in einer Warnzone (120) eines Bahnübergangs (100), **dadurch gekennzeichnet, dass** die Bahnübergangssicherungsvorrichtung (200) ausgebildet ist zur Ausführung eines Verfahrens nach einem der vorstehenden Ansprüche.

13. Bahnübergang (100) mit einer Bahnübergangssicherungsvorrichtung (200) zur Feststellung einer Bewegung eines Schienenfahrzeugs in einer Warnzone (120) eines Bahnübergangs (100), **dadurch gekennzeichnet, dass** die Bahnübergangssicherungsvorrichtung (200) ausgebildet ist zur Ausführung eines Verfahrens nach einem der vorstehenden Ansprüche 1 bis 11.

14. Computerprogrammprodukt zur Steuerung mindestens eines Prozessors, der den Ablauf eines Verfahrens nach einem der vorstehenden Ansprüche 1 bis 11 bewirkt.

## Claims

1. Method for detecting a movement of a rail vehicle, in particular a freight or passenger train, in a warning zone (120) of a level crossing (100), **characterized in that** the method comprises:
- determining (10) a first temperature (210) in the warning zone (120) of the level crossing (100) or in a section of the warning zone (120) at a first time,
- wherein the determination of the first temperature (210) at the first time is performed only after a predetermined first time period after the entry of the rail vehicle into the warning zone (120),
- determining (20) a second temperature (220) in the warning zone (120) of the level crossing (100) or in a section of the warning zone (120) at a second time, wherein the first time is chronologically before the second time,
- comparing (30) the first temperature (210) with the second temperature (220), and
- if the comparison shows that the second temperature (220) is higher than the first temperature (210), the method furthermore comprises:
- outputting (35) a warning signal (160), and
- initiating (37) a block of the level crossing (100).

2. Method for detecting the movement of a rail vehicle in the warning zone (120) of a level crossing (100) according to Claim 1 or 2, **characterized in that** the method furthermore comprises:
- initiating (40) a cancellation of the block of the level crossing (100) if the rail vehicle stays in the warning zone (120) longer than a predetermined second time period after its entry into the warning zone (120).

3. Method for detecting the movement of a rail vehicle in the warning zone (120) of a level crossing (100) according to any of Claims 1 to 3, **characterized in that** the method furthermore comprises:
- ascertaining (50) a first number of axles (230) during an entry of the rail vehicle into the warning zone (120),
- ascertaining (60) a second number of axles (240) during an exit of the rail vehicle from the warning zone (120), and
- comparing (70) the first and second numbers of axles (230, 240) with one another, and
- if the second number of axles (240) differs from the first number of axles (230):
- storing (75) the second number of axles (240), otherwise:
- storing (77) the first number of axles (230).

4. Method for detecting the movement of a rail vehicle in the warning zone (120) of a level crossing (100) according to Claim 4, **characterized in that** initiating (37) the block of the level crossing (100) and/or a temporal duration of the predetermined second time period is implemented based on the stored number of axles (230, 240) .

5. Method for detecting the movement of a rail vehicle in the warning zone (120) of a level crossing (100) according to any of the preceding claims, **characterized in that** the determination of the first and second temperatures (210, 220) is performed by one or more heat or temperature sensing devices which are arranged, preferably in a stationary manner, along the warning zone (120) of the level crossing (100).

6. Method for detecting the movement of a rail vehicle in the warning zone (120) of a level crossing (100) according to any of the preceding claims, **characterized in that** the comparison (30) of the temperature (210) at the first time with the temperature (220) at the second time is performed on the basis of the temperature measurement by the same heat sensing device.

7. Method for detecting the movement of a rail vehicle in the warning zone (120) of a level crossing (100) according to any of the preceding claims, **characterized in that** the at least one heat sensing device or at least one temperature measuring device is formed by a thermal imaging camera and/or an infrared sensor.

8. Method for detecting the movement of a rail vehicle in the warning zone (120) of a level crossing (100) according to any of the preceding claims, **characterized in that**, at the first and second times, the exhaust gas temperature of the rail vehicle is measured for the temperature comparison (30), wherein the rail vehicle in particular comprises a diesel locomotive.

9. Method for detecting the movement of a rail vehicle in the warning zone (120) of a level crossing (100) according to any of the preceding claims, **characterized in that** outputting (35) the warning signal and initiating (37) the block of the level crossing (100) take place if the comparison (30) shows that the second temperature (220) is higher than the first temperature (210) by a threshold value.

10. Method for detecting the movement of a rail vehicle in the warning zone (120) of a level crossing (100) according to any of the preceding claims, **characterized in that** initiating (37) the block of the level crossing (100) takes place physically and/or virtually.

11. Method for detecting the movement of a rail vehicle in the warning zone (120) of a level crossing (100) according to any of the preceding claims, **characterized in that** initiating (37) the block of the level crossing (100) is effected by means of a light signal, a rail barrier and/or an item of blocking information to a motor vehicle located in the vicinity of the level crossing (100) .

12. Level crossing safety device (200) for detecting a movement of a rail vehicle in a warning zone (120) of a level crossing (100), **characterized in that** the level crossing safety device (200) is designed for carrying out a method according to any of the preceding claims.

13. Level crossing (100) having a level crossing safety device (200) for detecting a movement of a rail vehicle in a warning zone (120) of a level crossing (100), **characterized in that** the level crossing safety device (200) is designed for carrying out a method according to any of the preceding Claims 1 to 11.

14. Computer program product for controlling at least one processor which causes the execution of a method according to any of the preceding Claims 1 to 11.

## Revendications

1. Procédé permettant de constater un déplacement d'un véhicule ferroviaire, en particulier d'un train de marchandises ou de voyageurs, dans une zone d'avertissement (120) d'un passage à niveau (100), **caractérisé en ce que** le procédé présente les étapes consistant à :
- déterminer (10) une première température (210) dans la zone d'avertissement (120) du passage à niveau (100) ou dans une région partielle de la zone d'avertissement (120) à un premier instant,
- dans lequel la détermination de la première température (210) au premier instant n'est effectuée qu'après une première période de temps prédéterminée après l'entrée du véhicule ferroviaire dans la zone d'avertissement (120),
- déterminer (20) une deuxième température (220) dans la zone d'avertissement (120) du passage à niveau (100) ou dans une région partielle de la zone d'avertissement (120) à un deuxième instant, le premier instant étant antérieur au deuxième instant,
- comparer (30) la première température (210) avec la deuxième température (220), et
- si la comparaison démontre que la deuxième température (220) est supérieure à la première température (210), le procédé présente en outre les étapes consistant à :
- émettre (35) un signal d'avertissement (160), et
- provoquer (37) une fermeture du passage à niveau (100) .

2. Procédé permettant de constater le déplacement d'un véhicule ferroviaire dans la zone d'avertissement (120) d'un passage à niveau (100) selon la revendication 1 ou 2, **caractérisé en ce que** le procédé présente en outre l'étape consistant à :
- provoquer (40) une annulation de la fermeture du passage à niveau (100) si le véhicule ferroviaire séjourne dans la zone d'avertissement (120) plus longtemps qu'une deuxième période de temps prédéterminée après son entrée dans la zone d'avertissement (120).

3. Procédé permettant de constater le déplacement d'un véhicule ferroviaire dans la zone d'avertissement (120) d'un passage à niveau (100) selon l'une quelconque des revendications 1 à 3, **caractérisé en ce que** le procédé présente en outre l'étape consistant à :
- établir (50) un premier nombre d'essieux (230) à l'entrée du véhicule ferroviaire dans la zone d'avertissement (120),
- établir (60) un deuxième nombre d'essieux (240) à la sortie du véhicule ferroviaire de la zone d'avertissement (120), et
- comparer (70) le premier et le deuxième nombre d'essieux (230, 240) l'un avec l'autre, et
- si le deuxième nombre d'essieux (240) est différent du premier nombre d'essieux (230) :
- fournir (75) le deuxième nombre d'essieux (240), sinon :
- fournir (77) le premier nombre d'essieux (230).

4. Procédé permettant de constater le déplacement d'un véhicule ferroviaire dans la zone d'avertissement (120) d'un passage à niveau (100) selon la revendication 4, **caractérisé en ce que** le fait de provoquer (37) la fermeture du passage à niveau (100) et/ou la durée temporelle de la deuxième période de temps prédéterminée ont lieu sur la base du nombre d'essieux (230, 240) fourni.

5. Procédé permettant de constater le déplacement d'un véhicule ferroviaire dans la zone d'avertissement (120) d'un passage à niveau (100) selon l'une quelconque des revendications précédentes, **caractérisé en ce que** la détermination de la première et de la deuxième température (210, 220) est effectuée par un ou plusieurs dispositifs de détection de chaleur ou de température qui sont disposés, de préférence de manière stationnaire, le long de la zone d'avertissement (120) du passage à niveau (100) .

6. Procédé permettant de constater le déplacement d'un véhicule ferroviaire dans la zone d'avertissement (120) d'un passage à niveau (100) selon l'une quelconque des revendications précédentes, **caractérisé en ce que** la comparaison (30) de la température (210) au premier instant avec la température (220) au deuxième instant est effectuée sur la base de la mesure de température par le même dispositif de détection de chaleur.

7. Procédé permettant de constater le déplacement d'un véhicule ferroviaire dans la zone d'avertissement (120) d'un passage à niveau (100) selon l'une quelconque des revendications précédentes, **caractérisé en ce que** ledit au moins un dispositif de détection de chaleur ou ledit au moins un dispositif de mesure de température est constitué par une caméra thermique et/ou un capteur infrarouge.

8. Procédé permettant de constater le déplacement d'un véhicule ferroviaire dans la zone d'avertissement (120) d'un passage à niveau (100) selon l'une quelconque des revendications précédentes, **caractérisé en ce qu'**au premier et au deuxième instant, la température de gaz d'échappement du véhicule ferroviaire est mesurée pour la comparaison de température (30), le véhicule ferroviaire présentant en particulier une locomotive diesel.

9. Procédé permettant de constater le déplacement d'un véhicule ferroviaire dans la zone d'avertissement (120) d'un passage à niveau (100) selon l'une quelconque des revendications précédentes, **caractérisé en ce que** l'émission (35) du signal d'avertissement et le fait de provoquer (37) la fermeture du passage à niveau (100) sont effectués si la comparaison (30) démontre que la deuxième température (220) est supérieure d'une valeur seuil à la première température (210).

10. Procédé permettant de constater le déplacement d'un véhicule ferroviaire dans la zone d'avertissement (120) d'un passage à niveau (100) selon l'une quelconque des revendications précédentes, **caractérisé en ce que** le fait de provoquer (37) la fermeture du passage à niveau (100) est effectué de manière matérielle et/ou virtuelle.

11. Procédé permettant de constater le déplacement d'un véhicule ferroviaire dans la zone d'avertissement (120) d'un passage à niveau (100) selon l'une quelconque des revendications précédentes, **caractérisé en ce que** le fait de provoquer (37) la fermeture du passage à niveau (100) est effectué au moyen d'un signal lumineux, d'une barrière de passage et/ou d'une information de fermeture destinés à un véhicule automobile se trouvant à proximité du passage à niveau (100).

12. Dispositif de sécurisation de passage à niveau (200) permettant de constater un déplacement d'un véhicule ferroviaire dans une zone d'avertissement (120) d'un passage à niveau (100), **caractérisé en ce que** le dispositif de sécurisation de passage à niveau (200) est réalisé pour exécuter un procédé selon l'une quelconque des revendications précédentes.

13. Passage à niveau (100) comprenant un dispositif de sécurisation de passage à niveau (200) permettant de constater un déplacement d'un véhicule ferroviaire dans une zone d'avertissement (120) d'un passage à niveau (100), **caractérisé en ce que** le dispositif de sécurisation de passage à niveau (200) est réalisé pour exécuter un procédé selon l'une quelconque des revendications précédentes 1 à 11.

14. Produit de programme informatique permettant de commander au moins un processeur qui provoque l'exécution d'un procédé selon l'une des revendications précédentes 1 à 11.
